# EUROPÄISCHE PATENTSCHRIFT

(11) **EP 0 904 935 B1**
(45) Veröffentlichungstag und Bekanntmachung des Hinweises auf die Patenterteilung: **27.02.2002**
(21) Anmeldenummer: 98118051.6
(22) Anmeldetag: 23.09.1998
(51) Int. Cl.: B41F 13/02, B41F 13/00

(54) **Vorrichtung zur Veränderung der Bahnlage einer Bedruckstoffbahn**
Device for changing the position of a print carrier web
Dispositif pour changer la position d'une bande de support d'impression

(30) Priorität: 26.09.1997 DE 19742560
(43) Veröffentlichungstag der Anmeldung: 31.03.1999
(73) Patentinhaber: M.A.N.-ROLAND Druckmaschinen Aktiengesellschaft, 63012 Offenbach (DE)
(72) Erfinder: Dimmel, Erwin, 08523 Plauen (DE)
(74) Vertreter: Schober, Stefan, Dipl.-Ing.

(56) Entgegenhaltungen:
- EP-A- 0 699 524
- DE-A- 2 741 596
- DE-A- 3 034 670
- DE-A- 3 905 400

## Beschreibung

Die Erfindung betrifft eine Vorrichtung zur Veränderung der Bahnlage einer Bedruckstoffbahn nach dem Oberbegriff von Anspruch 1.

Sowohl aus der DE 27 41 596 A1 als auch der DE 39 05 400 C2 ist es für mindestens zwei auf der Bedienseite übereinander angeordnete Druckwerke bekannt, daß das durch die Bedruckstoffbahn in der Betriebslage für einen Bedienenden verdeckte Druckwerk durch eine Lageveränderung der Bedruckstoffbahn außerhalb des Druckbetriebes unter Zuhilfenahme eines ortsveränderbaren Auftrittes für den Bedienenden zugängig ist.

Diese Vorrichtungen arbeiten bei der Lageveränderung der Bedruckstoffbahn mit einer unveränderlichen Bahnlänge, wozu technisch und kostenaufwendige Mittel zur Bahnspeicherung und Bahnverdrängung sowie die Führung und Bewegung des in verschiedene Positionen verfahrbaren Auftrittes erforderlich sind. Zusätzliche Walzenkontakte erhöhen die Gefahr des Abschmierens der Druckfarbe einer in einer voranstehenden Druckeinheit bereits mit Farbe belegten Bedruckstoffbahn.

Aus der DE 30 34 670 A1 ist ein Druckwerk, bestehend aus übereinander angeordneten Druckwerkzylindern, für eine Rollen-Rotationsdruckmaschine bekannt, in das eine zu bedruckende Bahn von einem aufsteigenden Bahnführungsabschnitt kommend über eine die Bahn umlenkende Leitwalze seitlich zwischen zwei Druckwerkzylindern einführbar ist, wobei die aufsteigende Bahn über die absenkbar ausgestaltete die Bahn umlenkende Leitwalze einen Zugang zu oberen Druckwerkzylindern ermöglicht.

Aus der EP 0 699 524 A2 ist eine Offsetdruckmaschine bekannt, dessen Zylinder und Funktionsgruppen jeweils von einem separaten Elektromotor angetrieben werden.

Der Erfindung liegt die Aufgabe zugrunde, eine Vorrichtung zur Veränderung der Bahnlage einer Bedruckstoffbahn gemäß dem Oberbegriff von Anspruch 1 zu schaffen, die kostengünstig ist und mit einfachen, wenig Platz benötigenden technischen Mitteln realisierbar ist.

Die Aufgabe wird durch die kennzeichnenden Merkmale von Anspruch 1 realisiert.

Mit Hilfe der einzeln motorisch angetriebenen Funktionsgruppen einer Rotationsdruckmaschine ist es problemlos möglich, ausgehend von einer Abwickeleinrichtung eine zusätzliche Bahnlänge zu fördern und mit dieser eine Bahnschlaufe an der jeweils gewünschten Stelle eines zu bedienenden Druckwerkes im Zusammenhang mit der Abwickelvorrichtung zu erzeugen und die Bahnschlaufe nach der Bedienung des Druckwerkes durch in Bahnlaufrichtung nachfolgende, die Bedruckstoffbahn fördernde Funktionsgruppen wieder zurückzubilden. In die Bahnschlaufe ist ein seitlich außerhalb der Bedruckstoffbahn am Gestell angelenkter Auftritt in einfacher Weise einschwenkbar. Zusätzliche Kontaktstellen der Bedruckstoffbahn mit Bahnführungselementen entstehen bis auf eine geringe drucklose Abstützung der Bahnschlaufe an Gestell- und Führungselementen nicht.

Die Unteransprüche enthalten weitere vorteilhafte Ausgestaltungen der Erfindung.

Die Erfindung wird nachfolgend an einem Ausführungsbeispiel näher erläutert. In der zugehörigen Zeichnung zeigen:
- Fig. 1:: eine aus zwei übereinander angeordneten Doppeldruckwerken mit waagerechter Zylinderanordnung bestehende H-Druckeinheit
- Fig. 2:: einen aus drei in zwei Druckeinheiten übereinander angeordneten Doppeldruckwerken mit waagerechter Zylinderanordnung bestehenden Turm
- Fig. 3:: drei in Reihe angeordnete Druckeinheiten mit jeweils einem Doppeldruckwerk mit senkrechter Zylinderanordnung

Fig. 1 zeigt eine mit zwei übereinander angeordneten Doppeldruckwerken 1; 2 in waagerechter Zylinderanordnung ausgestattete H-Druckeinheit 3. Jedes Doppeldruckwerk 1; 2 besteht aus zwei Druckwerken 4; 5 bzw. 6; 7 mit jeweils einem außen liegenden Formzylinder 8 bis 11 und einem innen liegenden Übertragungszylinder 12 bis 15. Zwischen den Übertragungszylindern 12; 13 bzw. 14; 15 eines Doppeldruckwerkes 1; 2 wird im indirekten Druck jeweils eine Bedruckstoffbahn 16; 17 in einer Druckstelle gleichzeitig beiderseitig mit je einer Farbe belegt. Während ein der Druckeinheit 3 in Bahnlaufrichtung vorgeordnetes, mit einer gegen eine angetriebene Walze anstellbaren Preßwalze ausgestattetes Einzugwerk 18; 19 einzeln motorisch angetrieben ist, ist dies wahlweise für jeden Form- und Übertragungszylinder 8 bis 11; 12 bis 15, jedes Druckwerkes 4 bis 7 oder jedes Doppeldruckwerkes 1; 2 praktizierbar, wobei im ersten Fall die Zylinder nicht untereinander, im zweiten Fall jeweils der Formzylinder und der Übertragungszylinder 8 und 12; 9 und 13; 10 und 14; 11 und 15 paarweise und im dritten Fall die vier Zylinder des Doppeldruckwerkes 1; 2 in formschlüssiger Antriebsverbindung stehen.

Analog zu den Einzugwerken 18; 19, Zylindern bzw. Druckwerken 4 bis 7 bzw. Doppeldruckwerken 1; 2 sind nicht dargestellt von einer Abwickeleinrichtung ausgehend alle nachfolgenden, die Bedruckstoffbahn 16; 17 in fester Einspannung transportierenden Funktionsgruppen unabhängig voneinander einzeln antreibbar.

Während jeweils das untere Druckwerk 4 bzw. 5 für einen Bedienenden von einem gestellfesten Laufsteg 20; 21 - beispielsweise für den Wechsel einer Druckform - frei zugänglich ist, wird jeweils das obere Druckwerk 6 bzw. 7 durch die sich in ihrer als Vollinie dargestellten Betriebslage befindende Bedruckstoffbahn 16; 17 verdeckt.

Um bezüglich der Bedruckstoffbahn 16 den Zugang zu dem oberen Druckwerk 6 zu ermöglichen, fördern bei stillstehendem oberen Doppeldruckwerk 2 alle in Bahnlaufrichtung einschließlich des Einzugwerkes 19 dem Doppeldruckwerk vorgeordneten Funktionsgruppen die Bedruckstoffbahn 16 in eine vor dem unteren Druckwerk 4 frei durchhängende, gestrichelt dargestellte Bahnschlaufe 22, die lediglich auf einem weiterhin die doppelseitige Farbbelegung der Bedruckstoffbahn 17 in dem unteren Doppeldruckwerk 1 ermöglichenden Stützelement 23 aufliegt. Ist die Bahnschlaufe 22 voll ausgebildet, wird ein von der Bedruckstoffbahn 16 seitlich am Gestell angelenkter Auftritt 24 gemäß strichpunktierter Darstellung quer zur Bedruckstoffbahn 16 in die Bahnschlaufe 22 geschwenkt, so daß von dem Auftritt die Bedienung des oberen Druckwerkes 6 erfolgen kann.

Nach Abschluß der Bedienung am Druckwerk 6 wird der Auftritt 24 - beispielsweise durch einen druckmittelbetriebenen Arbeitszylinderzurückgeschwenkt und nachfolgend die Bahnschlaufe 22 mittels Antriebes des Doppeldruckwerkes 2 und diesem nachgeordneter bahnfördernder Funktionsgruppen ggf. im Zusammenwirken mit der Abwickelvorrichtung zurückgebildet.

Eine in Fig. 1 vor dem rechten unteren Druckwerk 5 gestrichelt dargestellte, ebenfalls auf einem Stützelement 25 aufliegende, mittels eines einschwenkbaren Auftrittes 26 zur Bedienung des rechten oberen Druckwerkes 7 begehbare Bahnschlaufe 27 wird abweichend zur Bahnschlaufe 22 durch einen bahnfördernden Antrieb des druckangestellten Doppeldruckwerkes 1 und der diesem vorgeordneten Funktionsgruppen - wie der Abwickelvorrichtung und des Einzugwerkes 18 - bei Stillstand der dem Doppeldruckwerk 1 nachgeordneten Funktionsgruppen erzeugt, die ihrerseits bei stillstehendem Doppeldruckwerk 1 die Bahnschlaufe 27 zurückbildend antreibbar sind.

Fig. 2 zeigt einen aus zwei übereinander angeordneten H-Druckeinheiten 28; 29 bestehenden Sechser-Turm 30, in dem für eine Belegung einer Bedruckstoffbahn 31 auf einer Seite mit zwei und der anderen Seite mit vier Farben die Bedruckstoffbahn in dem linken unteren Druckwerk 32 vom Formzylinder direkt mit Farbe belegt wird. Auf Grund der dafür das darüberliegende Druckwerk 33 verdeckenden Bahnführung wird für die Bedienung dieses Druckwerkes 33 die Bedruckstoffbahn 31 analog zu Fig. 1 in eine Bahnschlaufe 34 nach unten abgesenkt, über die ein Auftritt 35 schwenkbar angeordnet ist.

Fig. 3 zeigt drei eine horizontal verlaufende Bedruckstoffbahn 36 beiderseitig mit je drei Farben belegende, hintereinander angeordnete Doppeldruckwerke 37; 38; 39 mit jeweils einer senkrechten Zylinderanordnung. Bezüglich des Antriebes der Zylinder gilt dabei das bereits zu Fig. 1 Gesagte. Auch hier muß jeweils für die Bedienung des oberen Druckwerkes 40; 41 die dieses verdeckende Bedruckstoffbahn 36 in der Betriebslage in eine sich vor dem unteren Druckwerk 42; 43 zwischen den Doppeldruckwerken 37; 38 bzw. 38; 39 ausbildende Bahnschlaufe 44; 45 abgesenkt werden, in die ein Auftritt 46; 47 schwenkbar am Gestell installiert ist.

## Patentansprüche

1. Vorrichtung zur Veränderung der Bahnlage einer Bedruckstoffbahn (16; 17; 31; 36) in einer Rotationsdruckmaschine mit mindestens zwei auf der Bedienseite übereinander angeordneten Druckwerken (4; 5; 40 bis 43 bzw. 6; 7; 32; 33), von denen ein Druckwerk (4; 5; 40 bis 43 bzw. 6; 7; 32; 33) durch die sich in der Betriebslage befindende Bedruckstoffbahn (16; 17; 31; 36) für einen Bedienenden verdeckt und außerhalb des Druckbetriebes mittels einer Lageveränderung der Bedruckstoffbahn (16; 17; 31; 36) und eines ortsveränderbaren Auftrittes (24; 26; 35; 46; 47) zugängig ist, **gekennzeichnet dadurch, daß** die Bedruckstoffbahn (16; 17; 31; 36) fördernde Funktionsgruppen, einschließlich der jeweils zugehörigen Druckwerke (4; 5; 40 bis 43 bzw. 6; 7; 32; 33), über eine Veränderung der Bahnlänge eine den Zugang zu dem jeweils obenliegenden Druckwerk (6; 7; 33; 40; 41) ermöglichende, durchhängende Bahnschlaufe (22; 27; 34; 44; 45) erzeugend und diese wieder zurückbildend antreibbar sind in der Weise, daß eine Abwickelvorrichtung eine zusätzliche Bahnlänge fördert für die Schlaufenbildung an der gewünschten Stelle und diese wieder zurückgebildet wird, durch in Bahnlaufrichtung nachfolgende die Bedruckstoffbahn fördernde Funktionsgruppen einschließlich der zugehörigen Druckwerke gegebenenfalls im Zusammenwirken mit der Abwickelvorrichtung und der Auftritt (24; 26; 35; 46; 47) in den unteren Bereich der Bahnschlaufe (22; 27; 34; 44; 45) verbringbar ist.

2. Vorrichtung nach Anspruch 1, **gekennzeichnet dadurch, daß** der Auftritt (24; 26; 35; 46; 47) quer zur Bedruckstoffbahn (16; 17; 31; 36) von außen in die Bahnschlaufe (22; 27; 44; 45) schwenkbar am Gestell befestigt ist.

3. Vorrichtung nach Anspruch 1 und 2, **gekennzeichnet dadurch, daß** die Funktionsgruppen einzeln motorisch antreibbar sind.

4. Vorrichtung nach Anspruch 1 bis 3, **gekennzeichnet dadurch, daß** die Druckwerke (4 bis 7) jeweils einem von zwei übereinander angeordneten Doppeldruckwerken (1; 2) mit vergleichsweise waagerechter Zylinderanordnung zugehörig sind..

5. Vorrichtung nach Anspruch 1 bis 3, **gekennzeichnet dadurch, daß** die Druckwerke ((40; 42 bzw. 41; 43) einem Doppeldruckwerk (37; 38) mit vergleichsweise senkrechter Zylinderanordnung zugehörig sind.

6. Vorrichtung nach Anspruch 1 bis 3, **gekennzeichnet dadurch, daß** die Zylinder jedes Druckwerkes (4 bis 7; 32; 33; 40 bis 43) oder Doppeldruckwerkes (1; 2; 37; 38) einzeln oder gemeinsam motorisch antreibbar sind.

7. Vorrichtung nach Anspruch 1 bis 6, **gekennzeichnet dadurch, daß** die Druckwerke (4 bis 7; 32; 33; 40 bis 43) jeweils aus einem Form- und einem Übertragungszylinder (8 bis 11; 12 bis 15) bestehen.

8. Vorrichtung nach Anspruch 1 bis 7, **gekennzeichnet dadurch, daß** die Funktionsgruppen als Einzugwerke (18; 19), Auszugwerke und Zugwalzen jeweils aus einem eine Bedruckstoffbahn (16; 17; 31; 36) in fester Einspannung transportierenden, einzeln antreibbaren Walzensystem bestehen.

9. Vorrichtung nach Anspruch 1 bis 8, **gekennzeichnet dadurch, daß** als Funktionsgruppe eine Abwickeleinrichtung einzeln antreibbar ist.

## Claims

1. A device for changing the position of a print carrier web (16; 17; 31; 36) in a rotary printing machine, having at least two printing units (4; 5; 40 to 43, or 6; 7; 32; 33) arranged one above the other on the operating side, of which one printing unit (4; 5; 40 to 43 or 6; 7; 32; 33) is hidden from an operator by the print carrier web (16; 17; 31; 36) disposed in the operating position, and is accessible outside the print operation by changing the position of the printing material web (16; 17; 31; 36) and a movable entrance (24; 26; 35; 46; 47), **characterised in that** functional groups conveying the print carrier web (16; 17; 31; 36), including the respectively associated printing units (4; 5; 40 to 43 or 6; 7; 32; 33), can be driven by changing the web length producing a drooping web loop (22; 27; 34; 44; 45) which makes access to the associated upper printing unit (6; 7; 33; 40; 41) possible, and reforming this again, in such a way that an unwinding device conveys an additional web length for the formation of a loop at the desired place, and this is again re-formed, by functional groups conveying the printing material web following in the web travel direction, including the associated printing units possibly in co-operation with the winding device; and the entrance (24; 26; 35; 46; 47) can be brought into the lower region of the web loop (22; 27; 34; 44, 45).

2. A device according to claim 1, **characterised in that** the entrance (24; 26; 35; 46; 47) is secured pivotably on the frame transversely to the printing material web (16; 17; 31; 36) so as to be pivotable from the outside into the web loop (22; 27; 44; 45).

3. A device according to claim 1 and 2, **characterised in that** the functional groups can be individually motor-driven.

4. A device according to claim 1 to 3, **characterised in that** the printing units (4 to 7) are each associated with one of two double printing units (1; 2) arranged one above the other with a more-or-less horizontal cylinder arrangement.

5. A device according to claim 1 to 3, **characterised in that** the printing units (40; 42 or 41; 43) are associated with a double printing unit (37; 38) with a more-or-less vertical cylinder arrangement.

6. A device according to claim 1 to 3, **characterised in that** the cylinders of each printing unit (4 to 7; 32; 33; 40 to 43) or double printing unit (1; 2; 37; 38) can be individually or jointly motor-driven.

7. A device according to claim 1 to 6, **characterised in that** the printing units (4 to 7; 32; 33; 40 to 43) each comprise a forme cylinder and a transfer cylinder (8 to 11; 12 to 15).

8. A device according to claim 1 to 7, **characterised in that** the functional groups as drawing-in units (18; 19), drawing-out units and traction rollers each comprise an individually drivable roller system transporting a printing material web (16; 17; 31; 36) with a positive grip.

9. A device according to claim 1 to 8, **characterised in that** a winding device can be individually driven as a functional group.

## Revendications

1. Dispositif pour modifier la position d'une bande de matériau support d'impression (16; 17; 31; 36) dans une machine à imprimer rotative comportant au moins deux groupes imprimants (4; 5; 40 à 43 ou 6; 7; 32; 33) qui sont disposés l'un au-dessus de l'autre, côté service, et dont un (4; 5; 40 à 43 ou 6; 7; 32; 33) est masqué, pour un opérateur, par la bande de matériau support d'impression (16; 17; 31; 36) se trouvant dans la position d'utilisation et est accessible, en dehors de l'opération d'impression, au moyen d'une modification de position de la bande de matériau support d'impression (16; 17; 31; 36) et d'une marche (24; 26; 35; 46; 47) à emplacement modifiable, **caractérisé en ce que** des groupes fonctionnels faisant avancer la bande de matériau support d'impression (16; 17; 31; 36), incluant les groupes imprimants (4; 5; 40 à 43 ou 6; 7; 32; 33) respectivement associés, peuvent être actionnés pour, par l'intermédiaire d'une modification de la longueur de bande, créer une boucle de bande (22; 27; 34; 44; 45) pendante, qui autorise l'accès au groupe imprimant supérieur respectif (6; 7; 33; 40; 41), et pour la défaire, ceci de la manière qui consiste **en ce qu'**un dérouleur achemine une longueur de bande supplémentaire pour la formation de la boucle à l'endroit souhaité et cette dernière est défaite par des groupes fonctionnels placés à la suite dans la direction de défilement de la bande, qui font avancer la bande de matériau support d'impression, y compris les groupes imprimants associés, le cas échéant en coopération avec le dérouleur, et la marche (24; 26; 35; 46; 47) peut être amenée dans la région inférieure de la boucle de bande (22; 27; 34; 44; 45).

2. Dispositif selon la revendication 1, **caractérisé en ce que** la marche (24; 26; 35; 46; 47) est fixée au bâti d'une façon lui permettant de pivoter transversalement à la bande de matériau support d'impression (16; 17; 31; 36), de l'extérieur jusque dans la boucle de bande (22; 27; 44; 45).

3. Dispositif selon la revendication 1 et 2, **caractérisé en ce que** les groupes fonctionnels sont actionnables individuellement par moteur.

4. Dispositif selon l'une des revendications 1 à 3, **caractérisé en ce que** les groupes imprimants (4 à 7) appartiennent chacun à l'un de deux groupes imprimants doubles (1; 2) disposés l'un au-dessus de l'autre, avec une disposition relativement horizontale des cylindres.

5. Dispositif selon l'une des revendications 1 à 3, **caractérisé en ce que** les groupes imprimants (40; 42 ou 41; 43) appartiennent à un groupe imprimant double (37; 38) présentant une disposition relativement verticale des cylindres.

6. Dispositif selon l'une des revendications 1 à 3, **caractérisé en ce que** les cylindres de chaque groupe imprimant (4 à 7; 32; 33; 40 à 43) ou de chaque groupe imprimant double (1; 2; 37; 38) peuvent être entraînés séparément ou conjointement par moteur.

7. Dispositif selon l'une des revendications 1 à 6, **caractérisé en ce que** les groupes imprimants (4 à 7; 32; 33; 40 à 43) sont chacun constitués d'un cylindre porte-forme et d'un cylindre de transfert (8 à 11; 12 à 15).

8. Dispositif selon l'une des revendications 1 à 7, **caractérisé en ce que** les groupes fonctionnels, sous forme de dispositifs d'enfilage (18; 19), de dispositifs d'extraction et de rouleaux de traction, sont chacun constitués d'un système de rouleaux pouvant être entraîné individuellement, qui transporte une bande de matériau support d'impression (16; 17; 31; 36) en la maintenant fermement en tension.

9. Dispositif selon l'une des revendications 1 à 8, **caractérisé en ce qu'**un dérouleur, constituant un groupe fonctionnel, peut être entraîné individuellement.
